# EUROPÄISCHE PATENTSCHRIFT

(11) **EP 4 198 186 B1**
(45) Veröffentlichungstag und Bekanntmachung des Hinweises auf die Patenterteilung: **21.08.2024**
(21) Anmeldenummer: 22209160.5
(22) Anmeldetag: 23.11.2022
(51) Int. Cl.: D06F 39/12, F25D 23/00

(54) **EINSTÜCKIGE GEHÄUSEWAND EINES GEHÄUSES EINER WÄSCHEBEHANDLUNGSMASCHINE**
ONE-PIECE HOUSING WALL OF A HOUSING OF A LAUNDRY TREATMENT MACHINE
PAROI DE BOÎTIER MONOBLOC D'UN BOÎTIER D'UNE MACHINE DE TRAITEMENT DU LINGE

(30) Priorität: 14.12.2021 BE 202105985
(43) Veröffentlichungstag der Anmeldung: 21.06.2023
(73) Patentinhaber: Miele & Cie. KG, 33332 Gütersloh (DE)
(72) Erfinder: Reder, Karin, 33334 Gütersloh (DE); Höwelhans, Andreas, 33415 Verl (DE)

(56) Entgegenhaltungen:
- EP-A1- 1 593 769
- EP-A2- 0 682 207
- EP-A2- 1 806 447
- DE-C2- 3 813 462

## Beschreibung

Die Erfindung betrifft eine einstückige Gehäusewand eines Gehäuses einer Wäschebehandlungsmaschine zur Verbindung mit einem Rest des Gehäuses der im Oberbegriff des Patentanspruchs 1 genannten Art.

DE 38 13 462 C2 beschreibt ein Verfahren zur Herstellung eines Waschmaschinengehäuses aus einem einzigen Metallblech. Ziel ist es, durch ein vereinfachtes Herstellungsverfahren ein Gehäuse mit erhöhter Steifigkeit kosteneffizient zu produzieren. Die vorgestellte Methode ermöglicht die Fertigung eines selbsttragenden Gehäuses durch Abwinkeln eines Blechs entlang definierter Linien, was den Einsatz von Schweißverfahren oder separaten Verstärkungen überflüssig macht. D1 bietet eine Lösung zur Herstellung von Waschmaschinengehäusen, die durch eine einstückige Blechkonstruktion, die Reduktion der Herstellungskomplexität und verbesserte Produktstabilität gekennzeichnet ist.

Derartige einstückige Gehäusewände von Wäschebehandlungsmaschinen sind aus dem Stand der Technik in einer Vielzahl von Ausführungsformen bereits vorbekannt und umfassen einen Frontabschnitt, einen senkrecht zum Frontabschnitt verlaufenden Bodenabschnitt, einen senkrecht zum Frontabschnitt und beabstandet zum Bodenabschnitt verlaufenden Deckenabschnitt und zwei senkrecht zu dem Frontabschnitt und dem Bodenabschnitt verlaufende und voneinander beabstandete Seitenabschnitte, wobei die beiden Seitenabschnitte an deren freien Enden jeweils einen parallel zu dem Frontabschnitt verlaufenden ersten Stehfalz aufweisen und der Frontabschnitt mittels der beiden Seitenabschnitte mit dem Bodenabschnitt und/oder dem Deckenabschnitt verbunden ist, und wobei die beiden Seitenabschnitte jeweils mindestens eine zu dem Bodenabschnitt und/oder dem Deckenabschnitt parallel und zu dem ersten Stehfalz dieses Seitenabschnitts senkrecht verlaufende Befestigungslasche zur Befestigung der Seitenabschnitte an dem Bodenabschnitt und/oder dem Deckenabschnitt aufweisen und in der Gehäusewand im Bereich des Bodenabschnitts und des Deckenabschnitts jeweils mindestens zwei Befestigungsöffnungen zur Befestigung der Gehäusewand an dem Rest des Gehäuses angeordnet sind.

Der Erfindung stellt sich somit das Problem, eine einstückige Gehäusewand eines Gehäuses einer Wäschebehandlungsmaschine zu verbessern.

Erfindungsgemäß wird dieses Problem durch eine einstückige Gehäusewand eines Gehäuses einer Wäschebehandlungsmaschine mit den Merkmalen des Patentanspruchs 1 gelöst, die dadurch gekennzeichnet ist, dass die Befestigungsöffnungen in einem an einem freien Ende der jeweiligen Befestigungslasche ausgebildeten zweiten Stehfalz angeordnet sind. Bei der Wäschebehandlungsmaschine kann es sich beispielsweise um eine Waschmaschine, einen Wäschetrockner oder ein Kombinationsgerät zum Waschen und zum Trocknen von Wäsche handeln. Ferner kann die Wäschebehandlungsmaschine für die private Nutzung, also als ein Haushaltsgerät, wie auch für die professionelle Verwendung, also als ein gewerbliches Gerät, ausgebildet sein. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine einstückige Gehäusewand eines Gehäuses einer Wäschebehandlungsmaschine verbessert ist. Aufgrund der erfindungsgemäßen Ausbildung der einstückigen Gehäusewand ist es möglich, die einstückige Gehäusewand sehr materialsparend und damit sehr dünn auszubilden, ohne, dass dadurch die Stabilität der einstückigen Gehäusewand gegenüber den aus dem Stand der Technik bekannten einstückigen Gehäusewänden reduziert ist.

Grundsätzlich ist die erfindungsgemäße einstückige Gehäusewand nach Art, Funktionsweise, Material und Dimensionierung in weiten geeigneten Grenzen frei wählbar.

Eine vorteilhafte Weiterbildung der erfindungsgemäßen einstückigen Gehäusewand sieht vor, dass der an der Befestigungslasche ausgebildete zweite Stehfalz parallel zu dem Frontabschnitt verläuft. Auf diese Weise ist beispielsweise die Verbindung der ersten Stehfalze mit dem jeweils zugeordneten zweiten Stehfalz konstruktiv und fertigungstechnisch wesentlich vereinfacht.

Eine besonders vorteilhafte Weiterbildung der erfindungsgemäßen einstückigen Gehäusewand sieht vor, dass die parallel zu dem Frontabschnitt verlaufenden ersten Stehfalze der beiden Seitenabschnitte jeweils derart in Richtung des zweiten Stehfalzes einer der Befestigungslaschen verlängert sind, dass die ersten Stehfalze der beiden Seitenabschnitte jeweils den zweiten Stehfalz der jeweiligen Befestigungslasche überlappen und der jeweilige erste Stehfalz mit der diesem zugeordneten Befestigungslasche verbindbar ist, bevorzugt, dass die ersten Stehfalze die Befestigungsöffnungen nicht überlappen. Hierdurch ist beispielsweise die Verbindung der ersten Stehfalze mit dem jeweils zugeordneten zweiten Stehfalz konstruktiv und fertigungstechnisch wesentlich vereinfacht. Darüber hinaus bietet die bevorzugte Ausführungsform dieser Weiterbildung den weiteren Vorteil, dass die Befestigungsöffnungen zur Befestigung der erfindungsgemäßen einstückigen Gehäusewand an dem Rest des Gehäuses der Wäschebehandlungsmaschine nicht in ungewünschter Weise von der Überlappung der zweiten Stehfalze durch den jeweiligen ersten Stehfalz beeinträchtigt werden. Ferner wäre es bei der vorgenannten Überlappung erforderlich, dass in dem jeweiligen ersten Stehfalz ebenfalls eine Befestigungsöffnung angeordnet werden müsste, die zu der korrespondierenden Befestigungsöffnung in dem zweiten Stehfalz deckungsgleich ausgebildet sein müsste.

Eine andere vorteilhafte Weiterbildung der erfindungsgemäßen einstückigen Gehäusewand sieht vor, dass die ersten Stehfalze der beiden Seitenabschnitte jeweils als ein durchlaufender Stehfalz ausgebildet sind. Auf diese Weise ist die Stabilität der erfindungsgemäßen einstückigen Gehäusewand weiter verbessert. Der Begriff "durchlaufend" meint hier, dass sich der jeweilige Stehfalz im Wesentlichen von einem an einem der anderen Abschnitte der einstückigen Gehäusewand angeordneten Ende des Seitenabschnitts bis zu einem diesem Ende gegenüberliegenden Ende des Seitenabschnitts, das ebenfalls an einem der anderen Abschnitte der einstückigen Gehäusewand angeordnet ist, erstreckt.

Eine weitere vorteilhafte Weiterbildung der erfindungsgemäßen einstückigen Gehäusewand sieht vor, dass einerseits die Befestigungslaschen der beiden Seitenabschnitte mit dem Bodenabschnitt und/oder dem Deckenabschnitt und/oder andererseits die ersten Stehfalze der beiden Seitenabschnitte mit dem zweiten Stehfalz der korrespondierenden Befestigungslasche jeweils mittels Durchsetzfügen und/oder Schweißen verbunden sind. Hierdurch ist die jeweilige Verbindung zwischen den Seitenabschnitten und dem Bodenabschnitt und/oder dem Deckenabschnitt einerseits und/oder zwischen den ersten Stehfalzen und den zweiten Stehfalzen der Seitenabschnitte andererseits auf robuste und zuverlässige Art realisiert.

Eine andere vorteilhafte Weiterbildung der erfindungsgemäßen einstückigen Gehäusewand sieht vor, dass die Befestigungsöffnungen jeweils zur Schraubverbindung der Gehäusewand mit dem Rest des Gehäuses ausgebildet sind. Hierdurch ist die jeweilige Verbindung zum einen lösbar und zum anderen langlebig ausgebildet.

Grundsätzlich kann die erfindungsgemäße einstückige Gehäusewand als jede Gehäusewand des Gehäuses der Wäschebehandlungsmaschine ausgebildet sein. Zweckmäßigerweise ist die erfindungsgemäße einstückige Gehäusewand als eine Vorderwand des Gehäuses ausgebildet.

Eine weitere vorteilhafte Weiterbildung der erfindungsgemäßen einstückigen Gehäusewand sieht vor, dass die Gehäusewand als ein einstückiges Blechteil ausgebildet ist, bevorzugt, dass das Blechteil eine Materialstärke von kleiner oder gleich 0,9 mm, besonders bevorzugt, dass das Blechteil eine Materialstärke von kleiner oder gleich 0,75 mm aufweist. Auf diese Weise ist die einstückige Gehäusewand auf konstruktiv und fertigungstechnisch sehr einfache Art ausgebildet. Darüber hinaus bietet die bevorzugte Ausführungsform dieser Weiterbildung den weiteren Vorteil, dass die Materialstärke der erfindungsgemäßen einstückigen Gehäusewand sehr stark optimiert, nämlich reduziert, ist. Dies gilt insbesondere für die besonders bevorzugte Ausführungsform dieser Weiterbildung.

Ein Ausführungsbeispiel der Erfindung ist in den Zeichnungen rein schematisch dargestellt und wird nachfolgend näher beschrieben. Es zeigt
- Figur 1: ein Ausführungsbeispiel der erfindungsgemäßen einstückigen Gehäusewand in einer Frontalansicht auf den Frontabschnitt der Gehäusewand,
- Figur 2: das Ausführungsbeispiel in einer ersten teilweisen, perspektivischen Detailansicht in einem Kontaktbereich zwischen Bodenabschnitt und einem der Seitenabschnitte,
- Figur 3: das Ausführungsbeispiel in einer zweiten teilweisen, perspektivischen Detailansicht in einem Kontaktbereich zwischen Bodenabschnitt und einem der Seitenabschnitte und
- Figur 4: das Ausführungsbeispiel in einer dritten teilweisen, perspektivischen Detailansicht in einem Kontaktbereich zwischen Bodenabschnitt und einem der Seitenabschnitte.

In den Fig. 1 bis 4 ist ein Ausführungsbeispiel der erfindungsgemäßen einstückigen Gehäusewand eines Gehäuses einer Wäschebehandlungsmaschine rein exemplarisch dargestellt.

Die Wäschebehandlungsmaschine ist hier als eine Waschmaschine für den Haushalt ausgebildet und, bis auf die einstückige Gehäusewand 2, nicht näher dargestellt. Entsprechend ist ein Rest des Gehäuses der Wäschebehandlungsmaschine, an dem die einstückige Gehäusewand 2 befestigt ist, in den Fig. 1 bis 4 nicht dargestellt.

Die einstückige Gehäusewand 2 ist bei dem vorliegenden Ausführungsbeispiel als eine Vorderwand des Gehäuses der Wäschebehandlungsmaschine ausgebildet und umfasst einen Frontabschnitt 4, einen senkrecht zum Frontabschnitt 4 verlaufenden Bodenabschnitt 6, einen senkrecht zum Frontabschnitt 4 und beabstandet zum Bodenabschnitt 6 verlaufenden Deckenabschnitt 8 und zwei senkrecht zu dem Frontabschnitt 4 und dem Bodenabschnitt 6 verlaufende voneinander beabstandete Seitenabschnitte 10, 12, wobei die beiden Seitenabschnitte 10, 12 an deren freien Enden jeweils einen parallel zu dem Frontabschnitt 4 verlaufenden ersten Stehfalz 14 aufweisen und der Frontabschnitt 4 mittels der beiden Seitenabschnitte 10, 12 mit dem Bodenabschnitt 6 und dem Deckenabschnitt 8 verbunden ist, und wobei die beiden Seitenabschnitte 10, 12 jeweils mindestens eine zu dem Bodenabschnitt 6 und dem Deckenabschnitt 8 parallel und zu dem ersten Stehfalz 14 dieses Seitenabschnitts 10, 12 senkrecht verlaufende Befestigungslasche 16 zur Befestigung der Seitenabschnitte 10, 12 an dem Bodenabschnitt 6 und dem Deckenabschnitt 8 aufweisen und in der Gehäusewand 2 im Bereich des Bodenabschnitts 6 und des Deckenabschnitts 8 jeweils mindestens zwei Befestigungsöffnungen 18, 20 zur Befestigung der Gehäusewand 2 an dem Rest des Gehäuses angeordnet sind.

Die Gehäusewand 2 ist hier als ein einstückiges Blechteil ausgebildet, wobei das Blechteil eine Materialstärke von kleiner 0,9 mm, nämlich etwa 0,75 mm, aufweist.

Erfindungsgemäß sind die Befestigungsöffnungen 18, 20 in einem an einem freien Ende der jeweiligen Befestigungslasche 16 ausgebildeten zweiten Stehfalz 22 angeordnet.

Bei dem vorliegenden Ausführungsbeispiel sind die parallel zu dem Frontabschnitt 4 verlaufenden ersten Stehfalze 14 der beiden Seitenabschnitte 10, 12 jeweils derart in Richtung des zweiten Stehfalzes 22 einer der Befestigungslaschen 16 verlängert, dass die ersten Stehfalze 14 der beiden Seitenabschnitte 10, 12 jeweils den zweiten Stehfalz 22 der jeweiligen Befestigungslasche 16 überlappen und der jeweilige erste Stehfalz 14 mit der diesem zugeordneten Befestigungslasche 16 verbindbar ist, wobei die ersten Stehfalze 14 die Befestigungsöffnungen 18 nicht überlappen.

Ferner sind die ersten Stehfalze 14 der beiden Seitenabschnitte 10, 12 jeweils als ein durchlaufender Stehfalz ausgebildet.

Darüber hinaus sind einerseits die Befestigungslaschen 16 der beiden Seitenabschnitte 10, 12 mit dem Bodenabschnitt 6 und dem Deckenabschnitt 8, und andererseits die ersten Stehfalze 14 der beiden Seitenabschnitte 10, 12 mit dem zweiten Stehfalz 22 der korrespondierenden Befestigungslasche 16 jeweils mittels Durchsetzfügen verbunden. In den Fig. 2 bis 4 ist lediglich eine der Befestigungslaschen 16 zur Befestigung des Seitenabschnitts 10 an dem Bodenabschnitt 6 und zur Verbindung des ersten Stehfalzes 14 und des zweiten Stehfalzes 22 des Seitenabschnitts 10 gezeigt. Die anderen drei Befestigungslaschen 16 sind hierzu analog ausgebildet und mit dem Bodenabschnitt 6 oder dem Deckenabschnitt 8 verbunden. Denkbar ist aber auch, dass die Befestigungslaschen jeweils mittels Schweißen oder einer anderen Verbindungstechnik mit dem Bodenabschnitt und dem Deckenabschnitt verbunden sind. Gleiches gilt für die Verbindung der ersten Stehfalze mit den zweiten Stehfalzen.

Die Befestigungsöffnungen 18, 20 sind bei dem vorliegenden Ausführungsbeispiel jeweils zur Schraubverbindung der Gehäusewand 2 mit dem Rest des Gehäuses geeignet ausgebildet.

Nachfolgend wird die Funktionsweise der erfindungsgemäßen einstückigen Gehäusewand gemäß dem vorliegenden Ausführungsbeispiel anhand der Fig. 1 bis 4 näher erläutert.

Zunächst befindet sich die als Blechteil ausgebildete einstückige Gehäusewand 2 in einem Anlieferungszustand eines Blechherstellers, also auf einem sogenannten Coil. Die einstückige Gehäusewand 2 wird auf dem Fachmann an sich bekannte Art und Weise aus diesem Coil gefertigt, in dem das auf dem Coil aufgewickelte Blech entsprechend konfektioniert wird. Hierbei wird das Blech zugeschnitten, gestanzt, geprägt, gebohrt und mehrfach umgekantet, bis die einstückige Gehäusewand 2 gemäß der Fig. 1 ausgebildet ist.

Wie aus einer Zusammenschau der Fig. 1 bis 4 ersichtlich ist, ergeben sich auf diese Weise die vorgenannten Abschnitte der einstückigen Gehäusewand 2, nämlich der Frontabschnitt 4, der Bodenabschnitt 6, der Deckenabschnitt 8 und die beiden Seitenabschnitte 10, 12 mit deren Stehfalzen 14, 22. Die an den beiden Seitenabschnitten 10, 12 ausgebildeten Befestigungslaschen 16 werden auf dem Fachmann an sich bekannte Art und Weise mittels Durchsetzfügen zum einen mit dem Bodenabschnitt 6 und zum anderen mit dem Deckenabschnitt 8 verbunden. Gleiches gilt für die Verbindung der ersten Stehfalze 14 mit den zweiten Stehfalzen 22 des jeweiligen Seitenabschnitts 10, 12. In dem in den Fig. 1 bis 4 gezeigten Zustand der einstückigen Gehäusewand 2 kann diese mittels der Befestigungsöffnungen 18, 20 sowie mittels nicht dargestellter Schrauben mit dem Rest des Gehäuses der Wäschebehandlungsmaschine verbunden werden.

Aufgrund der erfindungsgemäßen Ausbildung der einstückigen Gehäusewand 2 ist es somit möglich, die einstückige Gehäusewand 2 sehr materialsparend und damit sehr dünn auszubilden, ohne, dass dadurch die Stabilität der einstückigen Gehäusewand 2 gegenüber den aus dem Stand der Technik bekannten einstückigen Gehäusewänden reduziert ist. Entsprechend ist das Gehäuse der Wäschebehandlungsmaschine, trotz einer in deren Materialstärke gegenüber dem Stand der Technik reduzierten Vorderwand, für eine ordnungsgemäße Funktion der Wäschebehandlungsmaschine ausreichend stabil ausgebildet, ohne, dass hierfür zusätzliche Verstärkungs- und Versteifungsmaßnahmen erforderlich wären.

Die Erfindung ist nicht auf das vorliegende Ausführungsbeispiel beschränkt. Siehe hierzu beispielsweise die diesbezüglichen Ausführungen in der Beschreibungseinleitung. Insbesondere ist die Erfindung nicht auf die konstruktiven und fertigungstechnischen Details des vorliegenden Ausführungsbeispiels begrenzt.

## Patentansprüche

1. Einstückige Gehäusewand (2) eines Gehäuses einer Wäschebehandlungsmaschine zur Verbindung mit einem Rest des Gehäuses, umfassend einen Frontabschnitt (4), einen senkrecht zum Frontabschnitt (4) verlaufenden Bodenabschnitt (6), einen senkrecht zum Frontabschnitt (4) und beabstandet zum Bodenabschnitt (6) verlaufenden Deckenabschnitt (8) und zwei senkrecht zu dem Frontabschnitt (4) und dem Bodenabschnitt (6) verlaufende und voneinander beabstandete Seitenabschnitte (10, 12) wobei die beiden Seitenabschnitte (10, 12) an deren freien Enden jeweils einen parallel zu dem Frontabschnitt (4) verlaufenden ersten Stehfalz (14) aufweisen und der Frontabschnitt (4) mittels der beiden Seitenabschnitte (10, 12) mit dem Bodenabschnitt (6) und/oder dem Deckenabschnitt (8) verbunden ist, und wobei die beiden Seitenabschnitte (10, 12) jeweils mindestens eine zu dem Bodenabschnitt (6) und/oder dem Deckenabschnitt (8) parallel und zu dem ersten Stehfalz (14) dieses Seitenabschnitts (10, 12) senkrecht verlaufende Befestigungslasche (16) zur Befestigung der Seitenabschnitte (10, 12) an dem Bodenabschnitt (6) und/oder dem Deckenabschnitt (8) aufweisen und in der Gehäusewand (2) im Bereich des Bodenabschnitts (6) und des Deckenabschnitts (8) jeweils mindestens zwei Befestigungsöffnungen (18, 20) zur Befestigung der Gehäusewand (2) an dem Rest des Gehäuses angeordnet sind, **dadurch gekennzeichnet, dass** die Befestigungsöffnungen (18, 20) in einem an einem freien Ende der jeweiligen Befestigungslasche (16) ausgebildeten zweiten Stehfalz (22) angeordnet sind.

2. Einstückige Gehäusewand (2) nach Anspruch 1, **dadurch gekennzeichnet, dass** der an der Befestigungslasche (16) ausgebildete zweite Stehfalz (22) parallel zu dem Frontabschnitt (4) verläuft.

3. Einstückige Gehäusewand (2) nach Anspruch 1 oder 2, **dadurch gekennzeichnet, dass** die parallel zu dem Frontabschnitt (4) verlaufenden ersten Stehfalze (14) der beiden Seitenabschnitte (10, 12) jeweils derart in Richtung des zweiten Stehfalzes (22) einer der Befestigungslaschen (16) verlängert sind, dass die ersten Stehfalze (14) der beiden Seitenabschnitte (10, 12) jeweils den zweiten Stehfalz (22) der jeweiligen Befestigungslasche (16) überlappen und der jeweilige erste Stehfalz (14) mit der diesem zugeordneten Befestigungslasche (16) verbindbar ist, bevorzugt, dass die ersten Stehfalze (14) die Befestigungsöffnungen (18, 20) nicht überlappen.

4. Einstückige Gehäusewand (2) nach einem der Ansprüche 1 bis 3, **dadurch gekennzeichnet, dass** die ersten Stehfalze (14) der beiden Seitenabschnitte (10, 12) jeweils als ein durchlaufender Stehfalz ausgebildet sind.

5. Einstückige Gehäusewand (2) nach einem der Ansprüche 1 bis 4, **dadurch gekennzeichnet, dass** einerseits die Befestigungslaschen (16) der beiden Seitenabschnitte (10, 12) mit dem Bodenabschnitt (6) und/oder dem Deckenabschnitt (8) und/oder andererseits die ersten Stehfalze (14) der beiden Seitenabschnitte (10, 12) mit dem zweiten Stehfalz (22) der korrespondierenden Befestigungslasche (16) jeweils mittels Durchsetzfügen und/oder Schweißen verbunden sind.

6. Einstückige Gehäusewand (2) nach einem der Ansprüche 1 bis 5, **dadurch gekennzeichnet, dass** die Befestigungsöffnungen (18, 20) jeweils zur Schraubverbindung der Gehäusewand (2) mit dem Rest des Gehäuses ausgebildet sind.

7. Einstückige Gehäusewand (2) nach einem der Ansprüche 1 bis 6, **dadurch gekennzeichnet, dass** die Gehäusewand (2) als eine Vorderwand des Gehäuses ausgebildet ist.

8. Einstückige Gehäusewand (2) nach einem der Ansprüche 1 bis 7, **dadurch gekennzeichnet, dass** die Gehäusewand (2) als ein einstückiges Blechteil ausgebildet ist, bevorzugt, dass das Blechteil eine Materialstärke von kleiner oder gleich 0,9 mm, besonders bevorzugt, dass das Blechteil eine Materialstärke von kleiner oder gleich 0,75 mm aufweist.

## Claims

1. One-piece housing wall (2) of a housing of a laundry treatment appliance for connecting to a remainder of the housing, comprising a front portion (4), a base portion (6) extending perpendicularly to the front portion (4), a top portion (8) extending perpendicularly to the front portion (4) and at a distance from the base portion (6), and two lateral portions (10, 12) extending perpendicularly to the front portion (4) and the base portion (6) and at a distance from one another, the two lateral portions (10, 12) in each case having a first standing seam (14) extending parallel to the front portion (4) at their free ends and the front portion (4) being connected to the base portion (6) and/or to the top portion (8) by means of the two lateral portions (10, 12), and the two lateral portions (10, 12) in each case having at least one fastening bracket (16) extending parallel to the base portion (6) and/or the top portion (8) and perpendicularly to the first standing seam (14) of said lateral portion (10, 12) for fastening the lateral portions (10, 12) to the base portion (6) and/or the top portion (8), and at least two fastening openings (18, 20) for fastening the housing wall (2) to the remainder of the housing being arranged in each case in the housing wall (2) in the region of the base portion (6) and the top portion (8), **characterised in that** the fastening openings (18, 20) are arranged in a second standing seam (22) formed at a free end of the relevant fastening bracket (16).

2. One-piece housing wall (2) according to claim 1, **characterised in that** the second standing seam (22) formed on the fastening bracket (16) extends parallel to the front portion (4).

3. One-piece housing wall (2) according to either claim 1 or claim 2, **characterised in that** the first standing seams (14) of the two lateral portions (10, 12), which seams extend parallel to the front portion (4), in each case extend in the direction of the second standing seam (22) of one of the fastening brackets (16) in such a way that the first standing seams (14) of the two lateral portions (10, 12) in each case overlap the second standing seam (22) of the relevant fastening bracket (16) and the relevant first standing seam (14) can be connected to the fastening bracket (16) assigned thereto, preferably in such a way that the first standing seams (14) do not overlap the fastening openings (18, 20).

4. One-piece housing wall (2) according to any of claims 1 to 3, **characterised in that** the first standing seams (14) of the two lateral portions (10, 12) are in each case designed as a continuous standing seam.

5. One-piece housing wall (2) according to any of claims 1 to 4, **characterised in that** the fastening brackets (16) of the two lateral portions (10, 12) are connected to the base portion (6) and/or the top portion (8), and/or the first standing seams (14) of the two lateral portions (10, 12) are connected to the second standing seam (22) of the corresponding fastening bracket (16), in each case by means of clinching and/or welding.

6. One-piece housing wall (2) according to any of claims 1 to 5, **characterised in that** the fastening openings (18, 20) are in each case designed for screw connection of the housing wall (2) to the remainder of the housing.

7. One-piece housing wall (2) according to any of claims 1 to 6, **characterised in that** the housing wall (2) is designed as a front wall of the housing.

8. One-piece housing wall (2) according to any of claims 1 to 7, **characterised in that** the housing wall (2) is designed as a one-piece sheet metal part, preferably **in that** the sheet metal part has a material thickness of less than or equal to 0.9 mm, particularly preferably **in that** the sheet metal part has a material thickness of less than or equal to 0.75 mm.

## Revendications

1. Paroi de boîtier monobloc (2) d'un boîtier d'une machine de traitement de linge, ladite paroi de boîtier monobloc étant destinée à être reliée à une partie restante du boîtier et comprenant une section frontale (4), une section de fond (6) s'étendant perpendiculairement à la section frontale (4), une section de plafond (8) s'étendant perpendiculairement à la section frontale (4) et espacée de la section de fond (6) et deux sections latérales (10, 12) s'étendant perpendiculairement à la section frontale (4) et à la section de fond (6) et espacées l'une de l'autre, dans laquelle les deux parois latérales (10, 12) présentent respectivement, à leurs extrémités libres, un premier joint debout (14) s'étendant parallèlement à la section frontale (4), et la section frontale (4) est reliée à la section de fond (6) et/ou à la section de plafond (8) à l'aide des deux sections latérales (10, 12), et dans laquelle les deux sections latérales (10, 12) présentent respectivement au moins une patte de fixation (16) s'étendant parallèlement à la section de fond (6) et/ou à la section de plafond (8) et perpendiculairement au premier joint debout (14) de la section latérale (10, 12) respective pour la fixation des sections latérales (10, 12) à la section de fond (6) et/ou à la section de plafond (8), et respectivement au moins deux ouvertures de fixation (18, 20) sont disposées dans la paroi de boîtier (2) dans la zone de la section de fond (6) et de la section de plafond (8) pour la fixation de la paroi de boîtier (2) à la partie restante du boîtier, **caractérisée en ce que** les ouvertures de fixation (18, 20) sont disposées dans un second joint debout (22) réalisé à une extrémité libre de la patte de fixation (16) respective.

2. Paroi de boîtier monobloc (2) selon la revendication 1,
**caractérisée en ce que** le second joint debout (22) réalisé sur la patte de fixation (16) s'étend parallèlement à la section frontale (4).

3. Paroi de boîtier monobloc (2) selon la revendication 1 ou 2,
**caractérisée en ce que** les premiers joints debout (14) des deux sections latérales (10, 12), lesquels s'étendent parallèlement à la section frontale (4), se prolongent respectivement dans la direction du second joint debout (22) de l'une des pattes de fixation (16) de telle sorte que les premiers joints debout (14) des deux sections latérales (10, 12) chevauchent respectivement le second joint debout (22) de la patte de fixation (16) respective et le premier joint debout (14) respectif peut être relié à la patte de fixation (16) qui lui est associée, de préférence de telle sorte que les premiers joints debout (14) ne chevauchent pas les ouvertures de fixation (18, 20).

4. Paroi de boîtier monobloc (2) selon l'une des revendications 1 à 3, **caractérisée en ce que** les premiers joints debout (14) des deux sections latérales (10, 12) sont respectivement réalisés sous la forme d'un joint debout traversant.

5. Paroi de boîtier monobloc (2) selon l'une des revendications 1 à 4, **caractérisée en ce que** d'une part, les pattes de fixation (16) des deux sections latérales (10, 12) sont respectivement reliées à la section de fond (6) et/ou à la section de plafond (8) par poinçonnage et/ou par soudage, et/ou d'autre part, les premiers joints debout (14) des deux sections latérales (10, 12) sont respectivement reliés au second joint debout (22) de la patte de fixation (16) correspondante, par poinçonnage et/ou par soudage.

6. Paroi de boîtier monobloc (2) selon l'une des revendications 1 à 5, **caractérisée en ce que** les ouvertures de fixation (18, 20) sont réalisées respectivement pour la liaison par vissage de la paroi de boîtier (2) à la partie restante du boîtier.

7. Paroi de boîtier monobloc (2) selon l'une des revendications 1 à 6, **caractérisée en ce que** la paroi de boîtier (2) est réalisée sous la forme d'une paroi avant du boîtier.

8. Paroi de boîtier monobloc (2) selon l'une des revendications 1 à 7, **caractérisée en ce que** la paroi de boîtier (2) est réalisée sous la forme d'une pièce en tôle monobloc, de préférence **en ce que** la pièce en tôle présente une épaisseur de matériau inférieure ou égale à 0,9 mm, de manière particulièrement préférée **en ce que** la pièce en tôle présente une épaisseur de matériau inférieure ou égale à 0,75 mm.
